# EUROPÄISCHE PATENTANMELDUNG

(11) **EP 0 123 673 A1**
(43) Veröffentlichungstag der Anmeldung: **31.10.1984**
(21) Anmeldenummer: 84890073.4
(22) Anmeldetag: 24.04.1984
(51) Int. Cl.: A43C 11/14

(54) **Spannvorrichtung zum Schliessen von zwei Schlitzen, insbesondere für Schischuhe**

(30) Priorität: 26.04.1983 AT 1523/83
(71) Anmelder: Koflach Sportgeräte Gesellschaft m.b.H, A-1010 Wien (AT)
(72) Erfinder: Hensler, Adolf, A-8580 Köflach (AT); Hilgarth, Kurt, Dipl.-Ing., A-8010 Graz (AT)
(74) Vertreter: Haffner, Thomas M., Dr.

(57) **Zusammenfassung**

@ Die Spannvorrichtung zum Schließen von Schlitzen eines Schuhes weist einen Spannhebel (2) auf, welcher um eine Lagerachse (6) schwenkbar an einem Teil eines Schuhes gelagert ist. Am Spannhebel (2) greift ein erstes Zugglied an, welches längenveränderlich an demjenigen Teil eines Schuhes festgelegt ist, welcher relativ zu dem Teil, welcher den Spannhebel trägt, unter Veränderung der Weite eines dazwischenliegenden Schlitzes gespannt werden soll. Durch Betätigung der Spannschnalle (2) wird dieser zwischen den beiden Teilen befindliche Schlitz (10) geöffnet oder geschlossen. Am Spannhebel (2) ist ein weiterer Hebel (16) schwenkbar angelenkt, wobei die Schwenkachse (8) dieses weiteren Hebels parallel zur Schwenkachse (6) des Spannhebels (2) angeordnet ist. Dieser weitere Hebel (16) ist mit einem weiteren Zugglied (20) verbindbar. Dieses weitere Zugglied (20) ist wiederum an einem mit dem den Spannhebel (2) tragenden Teil zu verspannenden Teil festgelegt und in seiner jeweiligen Position relativ zu dem die Lagerachse (6) des Spannhebels (2) tragenden Teil (3) an diesem Teil (3) festlegbar. Bei der Öffnungsbewegung des Spannhebels (2) im Sinne des Pfeiles (13) kann somit das zusätzliche Spannglied (20) gespannt werden, wohingegen bei der nachfolgenden Schließbewegung des Spannhebels (2) entgegen der Richtung des Pfeiles (13) das erste Zugglied (9) in der gewünschten Weise festgespannt wird.

## Beschreibung

Die Erfindung bezieht sich auf eine Spannvorrichtung zum Schließen von zwei Schlitzen, mit einem Spannhebel, welcher um eine Lagerachse schwenkbar mit einem exzentrisch zur Lagerachse am Spannhebel angreifenden Zugglied zusammenwirkt und mit einem weiteren Zugglied zum Schließen des zweiten Schlitzes verbindbar ist, wobei die Zugglieder in zueinander entgegengesetzter Richtung auf Zug belastbar sind. Spannhebel werden üblicherweise für Schnallenverschlüsse von Schischuhen eingesetzt. Zur Erzielung der für das einwandfreie Schließen von Schnallen von Schischuhen erforderlichen Spannkräfte müssen die Schnallen und damit die Spannhebel entsprechend groß dimensioniert werden, wenn sie leicht bedienbar bleiben sollen. Vor allen Dingen im Hinblick darauf, daß Schnallen von Schischuhen zumeist mit Schihandschuhen betätigt werden, sind gewisse Mindestabmessungen erforderlich.

Bei modernen Schischuhen wird mit derartigen Spannschnallen in der Pegel ein Schlitz im Ristbereich der Schale verschlossen, wobei die einander benachbarten oder einander überlappenden Ränder des Schlitzes gegeneinander gespannt werden. Es sind in der Pegel eine Mehrzahl derartiger Schnallen im Ristbereich bzw. im der Schuhspitze zugewendeten Bereich einer Manschette angeordnet. Bei Verwendung von Manschetten zusätzlich zu einer Unterschale läßt sich der Tragekomfort des Schuhes noch dadurch wesentlich verbessern, wenn im Achillessehnenbereich nahe dem oberen Rand der Manschette ein Schlitz vorgesehen ist, dessen Breite verstellbar ist. Ein Zusammenspannen dieses Schlitzes im hinteren Bereich der Manschette hat zur Folge, daß der Fuß in die Vorlage gedrückt wird. Für ein aufrechtes Stehen in einem in den übrigen Bereichen geschlossenen Schuh kann durch Aufweiten dieses Schlitzes im hinteren Bereich der Manschette entsprechend vorgesorgt werden. Es sind bereits verschiedene Ausbildungen für das Schließen und öffnen dieses zusätzlichen Schlitzes im fersenseitigen Bereich bzw. im _{A}chillessehnen- bereich der Manschette vorgeschlagen worden. Für das Aufbringen höherer Schließkräfte in diesem Bereich bei guter Bedienbarkeit erscheint allerdings eine weitere Schnalle erforderlich. Für derartige zusätzliche Schnallen ist aber mit Rücksicht auf die großen Dimensionen der Schnallen in der Regel mit räumlichen Behinderungen bei der Anbringung an der Außenseite des Schuhes zu rechnen.

Aus der DE-A 23 35 679 ist bereits eine Ausbildung eines Spannhebels bekanntgeworden, welcher mit zwei Zuggliedern verbunden ist. Der Spannhebel ist gleitend an einem Teil des Schuhes gelagert und es ist aus diesem Grunde bei einer derartigen Ausbildung lediglich eine symmetrische Krafteinleitung zu beiden Seiten des Spannhebels möglich. Wenn mit einem derartigen Spannhebel zwei Schlitze eines Schuhes geschlossen werden sollen,' können beide Schlitze nur mit identischer Spannkraft geschlossen werden.

Die Erfindung zielt nun darauf ab, eine Spannvorrichtung der eingangs genannten Art zu schaffen, mit welcher zwei in entgegengesetzter Richtung auf Zug belastete Zugglieder mit jeweils gesonderter, einstellbarer Kraft verspannt werden können, so daß nur ein Spannhebel erforderlich ist, um zwei in Umfangsrichtung einer Manschette oder einer Schale benachbarte Schlitze schließen zu können. Zur Lösung dieser Aufgabe ist die erfindungsgemäße Ausbildung so getroffen, daß das Zugglied und die Lagerachse des Spannhebels an zwei miteinander zu verspannenden Teilen festlegbar sind, daß am Spannhebel ein weiterer relativ zum Spannhebel um eine zur Lagerachse parallele Achse schwenkbarer Hebel angelenkt ist, dessen seiner Schwenkachse abgewendetes Ende mit einer Angriffstelle des weiteren Zuggliedes in Wirkverbindung setzbar ist und daß das weitere Zugglied in seiner jeweiligen Position relativ zu dem die Lagerachse des Spannhebels tragenden Teil an diesem festlegbar ist. Bei einer derartigen _{S}pannschnalle kann das unmittelbar am Spannhebel angreifende Zugglied durch Verschwenken des Spannhebels in seine Lage beispielsweise in Anlage an der Außenseite einer Manschette oder Schale gespannt werden und es wirkt die Spannschnalle in bezug auf ein beispielsweise im Ristbereich angeordnetes Zugglied wie die üblichen Spannschnallen von Schischuhen. Ein öffnen der Spannschnalle durch Verschwenken von der Ebene des Lagerbockes weg führt zu einer Zugentlastung des am Spannhebel angeschlossenen Zuggliedes und damit zu einer öffnung des entsprechenden Schlitzes. Bei dieser öffnungsbewegung des Spannhebels kann nun durch die erfindungsgemäße Ausbildung der zusätzliche schwenkbare Hebel in Eingriff mit einer Angriffstelle eines weiteren Zuggliedes gebracht werden, so daß das weitere Zugglied bei der öffnungsbewegung des Spannhebels in bezug auf das erste Zugglied gespannt wird. Das Spannen des zweiten Zuggliedes führt hiebei bei einem öffnen des Spannhebels zu einem Schließen des vom zweiten Zugglied überdeckten Schlitzes und es muß nun lediglich dafür Sorge getragen werden, daß das zweite Zugglied in der jeweiligen Lage festlegbar ist, um die Zugspannung auch dann aufrecht zu erhalten, wenn der am Spannhebel schwenkbar gelagerte Schwenkhebel wieder ausgeklinkt wird. Zur Erzielung einer derartigen Spannkraft muß der schwenkbare Hebel ebenso wie das erste unmittelbar am Spannhebel angreifende Zugglied exzentrisch zur Lagerachse des Spannhebels angreifen bzw. angelenkt sein. Für die Festlegung des weiteren Zuggliedes in seiner jeweiligen Position genügt dann ein relativ kleiner Bauteil, dessen Abmessungen wesentlich geringer als die Abmessungen einer zusätzlichen Spannschnalle mit einem zusätzlichen Spannhebel sind. Mit einer derartigen Ausbildung werden somit zwei Zugglieder, welche in zueinander entgegengesetzter Richtung auf Zug belastet sind, abwechselnd geschlossen, wobei während des Verschwenkens zum öffnen des einen Zuggliedes das zweite Zugglied gespannt werden kann. Nach dem Festlegen dieses zweiten Zuggliedes in der gespannten Lage kann dann durch Rückschwenken des Spannhebels in Richtung zur Verankerungsstelle des Lagerbockes das erste Zugglied in konventioneller Weise gespannt werden. Die beiden Zugglieder können an der dem Spannhebel gegenüberliegenden Seite des Schlitzes starr oder längenverstellbar festgelegt werden. Ebenso ist es denkbar, zur Verbesserung der Anpassung die Grundplatte des Lagerbockes der Spannschnalle oder die _{A}ngriffstelle des Spannhebels an den Zuggliedern längenveränderlich auszubilden.

Zur längenveränderlichen Festlegung der Zugglieder können mehrere Raststellen einer Zahnung vorgesehen sein. In bevorzugter Weise ist für die Festlegung des weiteren Zuggliedes wenigstens eine Klinke und/oder Klemme vorgesehen. Eine Klinke hat in diesem Zusammenhang den Vorteil, daß die jeweilige Position des weiteren Zuggliedes bei einem Spannen dieses Zuggliedes selbsttätig arretiert wird und nur durch Lösen der Sperre der Klinke-wieder freigegeben wird.

Um die einwandfreie Funktion des Spannhebels für die Spannung des unmittelbar am Spannhebel angreifenden Zuggliedes nicht zu beeinträchtigen, ist in vorteilhafter Weise der am Spannhebel schwenkbar angelenkte Hebel entgegen der Kraft einer Feder aus einer Lage in Anschlag an einen Teil des Spannhebels in eine ausgeschwenkte Lage verschwenkbar. Auf diese Weise wird die zusätzliche Spannfunktion für das weitere Zugglied nur durch Niederdrücken des schwenkbar am Spannhebel angelenkten Hebels ausgeübt, während die übliche Verschwenkung des Spannhebels zum Spannen des an diesem Spannhebel unmittelbar angreifenden Zuggliedes in konventioneller Weise vorgenommen werden kann.

Die Angriffstelle des weiteren Zuggliedes kann als Ausnehmung oder Vorsprung im freien Endbereich des weiteren Zuggliedes ausgebildet sein, wobei in diesem Fall der schwenkbare Hebel an seinem freien Ende einen Haken oder eine öse aufweisen kann. Wenn die Einrichtung zum Festlegen des weiteren Zuggliedes als Klinke ausgebildet ist, ist es jedoch vorteilhaft, wenn das weitere Zugglied vollständig aus der Klinke herausgenommen werden kann, da sich sonst durch die Bewegung der Ränder des Schlitzes beispielsweise bei einem Schischuh eine gewisse selbsttätige Spannung des Zuggliedes auf Grund der relativ geringen Flexibilität des Zuggliedes ergeben könnte. Um ein derartiges Herausnehmen des weiteren Zuggliedes aus der Einrichtung zum Festlegen des weiteren Zuggliedes zu erleichtern, ist die Angriffstelle für den schwenkbaren Hebel in vorteilhafter Weise als Ausnehmung ausgebildet und es ist der schwenkbare Hebel in vorteilhafter Weise als Haken ausgebildet.

Eine besonders bevorzugte Ausbildung des erfindungsgemäßen Spannhebels weist eine Durchbrechung auf, durch welche ein Betätigungsglied des schwenkbaren Hebels hindurchragt. Wenn hiebei das Betätigungsglied-des schwenkbaren Hebels als Nase ausgebildet ist, ergibt sich ein relativ großer Materialquerschnitt im Bereich der Lagerstelle des am Spannhebel angelenkten Schwenkhebels, wodurch sich bei relativ geringen Abmessungen hohe Festigkeiten ergeben.

Die erfindungsgemäße Spannschnalle läßt sich in besonders vorteilhafter Weise im Zusammenhang mit Schischuhen einsetzen, bei welchen die eingangs erörterten Problemstellungen auftreten. Hiebei ist die Ausbildung vorzugsweise so getroffen, daß die Lagerachse des Spannhebels zum Schließen von zwei aufweitbaren Schlitzen eines Schuhes an der Außenseite desselben festgelegt ist und daß die Lagerachse des Spannhebels und die Klinke oder Klemme für das weitere Zugglied einander benachbart am gleichen Teil des Schuhes festgelegt sind. Bei der Verwendung des Spannhebels zum Schließen von Schlitzen der Manschette im Vorfußbereich und im Achillessehnenbereich läßt sich somit auf dem verbleibenden Wandbereich der Manschette zwischen den beiden Schlitzen ohne weiteres eine relativ große und leicht bedienbare Spannschnalle mit entsprechend dimensioniertem Spannhebel und eine relativ klein bauende Einrichtung zum Festlegen des weiteren Zuggliedes nebeneinander anordnen und relativ zu diesem Wandteil der Manschette in Längsrichtung der Zugglieder verschiebbar oder starr festlegen. In besonders vorteilhafter Weise wird der erfindungsgemäße Spannhebel so an einem Schischuh oder Bergschuh angeordnet, daß der eine der beiden Schlitze im Pistbereich einer Manschette bzw. eines Schaftes und der zweite Schlitz im Achillessehnen- bzw. Fersenbereich der Manschette bzw. des Schaftes vorgesehen ist.

Die Erfindung wird nachfolgend an Hand eines in der Zeichnung dargestellten Ausführungsbeispieles näher erläutert. In dieser zeigen Fig. 1 eine Draufsicht auf die Anordnung eines erfindungsgemäßen Spannhebels am Schaft eines Schuhes, Fig. 2 eine vergrößerte Darstellung des Spannhebels in Seitenansicht analog der Fig. 1, Fig. 3 eine Ansicht des Spannhebels nach Fig. 2 in Richtung des Pfeiles III der Fig. 2 und Fig. 4 eine perspektivische Ansicht einer weiteren Ausbildung des Spannhebels.

In Fig. 1 ist eine Spannschnalle 1 dargestellt, welche einen Spannhebel 2 aufweist. Der Spannhebel 2 ist um eine an einem Teil 3 einer Manschette 4 eines Schischuhes 5 festgelegte Lagerachse 6 schwenkbar, wobei die- Lagerachse 6 in einem Lagerbock 7 angeordnet ist. Exzentrisch zur Lagerachse 6 greift um eine weitere Achse 8 schwenkbar ein erstes Zugglied 9 an, welches an der der Lagerachse 6 gegenüberliegenden Seite eines Schlitzes 10 längenverstellbar festgelegt ist. Zur längenverstellbaren Festlegung ist eine Klinke 11 vorgesehen, deren Betätigungsteil 12 schwenkbar an dem Zugglied 9 angreift. Durch Verschwenken des Betätigungs--teiles 12 wird das Zugglied 9 in der Klinke 11 freigegeben und kann in der jeweiligen gewählten Position durch Anpressen des Betätigungsteiles 12 an das Spannglied 9 festgelegt werden.

Ein Verschwenken des Spannhebels 2 in Richtung des Pfeiles 13 von der Oberfläche 14 der Manschette 3 weg führt zu einem Entlasten des Zuggliedes 9 und läßt damit eine Aufweitung des Schlitzes 10 entgegen der Richtung der Pfeile 15 zu. _{U}mge- kehrt führt ein Verschwenken des Spannhebels 2 entgegen der Richtung 13 zu einer Zu^{g}beaufschlagung des Zuggliedes 9 und damit zu einer Verspannung des Schlitzes 10 im Sinne der Pfeile 15.

Am Spannhebel 2 ist um die Achse 8 schwenkbar ein weiterer Hebel 16 gelagert, dessen freies Ende als Haken 17 ausgebildet ist. Im Achillessehnenbereich der Manschette 3 ist ein weiterer Schlitz 18 vorgesehen, deren Ränder im Sinne des Pfeiles 19 zueinander gespannt werden können. Zu diesem Zweck ist ein weiteres Zugglied 20 vorgesehen, welches über eine Schraub- oder Nietverbindung 21 an dem dem Spannhebel 2 gegenüberliegenden Teil der Manschette festgelegt ist und an seinem freien Ende eine Durchbrechung 22 für den Angriff des Hakens 17 aufweist.

An dem Teil 3 der Manschette, an welchem auch der Lagerbock 7 des Spannhebels 2 festgelegt ist, ist wiederum eine Klinke 23 durch eine Schraub- oder Nietverbindung 24 festgelegt, mit welcher das Zugglied 20 in der jeweiligen Lage relativ zum Schlitz 18 festgelegt werden kann. Diese Klinke 23 weist wiederum ein Betätigungsglied 25 auf, welches beispielsweise federbelastet am Zugglied 20 entgegen der Zugrichtung abgestützt ist und durch Niederdrücken das Zugglied 20 freigibt.

Bei der Darstellung nach Fig. 1 wird der Spannhebel 2 in bezug auf das erste Zugglied 9 durch Verschwenken im Sinne des Pfeiles 13 geöffnet. Durch Niederdrücken des weiteren Hebels 16 vor Beginn dieser öffnungsbewegung im Sinne des Pfeiles 13 wurde der Haken 17 in Eingriff mit der Ausnehmung 22 des weiteren Zuggliedes 20 gebracht, so daß im Zuge der öffnungsbewegung des Spannhebels 2 im Sinne des Pfeiles ₁₃ in bezug auf das erste Zugglied 9 eine Schließkraft auf die Ränder des Schlitzes 18 unter Vermittlung des Zuggliedes 20 ausgeübt wird. Das Zugglied 20 wird durch die Klinke 23 hindurchtransportiert und solange das Betätigungsglied 25 nicht willkürlich im Sinne des Pfeiles 26 niedergepreßt wird, erfolgt selbsttätig eine Festlegung des _{Z}ug- gliedes 20 in der jeweiligen Position und damit eine Schließbewegung in bezug auf den rückwärtigen Schlitz 18 im Sinne der Pfeile 19. Durch Bewegung der Spannschnalle 2 entgegen der Richtung des Pfeiles 13 gelangt der Haken 17 wiederum außer Eingriff aus der Ausnehmung 22 und die gewählte Position des Zuggliedes 20 wird durch die Klinke 23 aufrecht erhalten. Ein vollständiges Verschwenken des Spannhebels 2 entgegen der Richtung des Pfeiles 13 an die Außenseite des Manschettenteiles 3 führt zu einer Verspannung im Bereich des vorderen Schlitzes 10 im Sinne der Pfeile 15. Es kann somit mit einem Spannhebel 2 sowohl der Schlitz 10 als auch der Schlitz 18 geschlossen werden.

In Fig. 2 ist der Spannhebel ? vergrößert dargestellt. Der Spannhebel 2 ist um die Lagerachse 6 schwenkbar am in Fig. 1 dargestellten Lagerbock festgelegt und trägt die weitere Lagerachse 8 für den schwenkbaren Hebel 16, dessen Ende den Haken 17 trägt. An der Lagerachse 8 ist eine Spiralfeder 27 angeordnet, deren eines Ende den Schwenkhebel 16 untergreift und deren anderes Ende am Spannhebel 2 abgestützt ist. Der Schwenkhebel 16 weist ein nasenförmiges Betätigungsglied 28 auf, welches entgegen der Kraft der Feder 27 niedergedrückt werden kann, so daß der Haken 17 in die in Fig. 2 dergestellte Lage gelangt. Durch die Kraft der Feder 27 wird der schwenkbare Hebel 16 selbsttätig im Sinne des Pfeiles 29 wiederum in Anlage an den Spannhebel 2 zurückverschwenkt. Die Spannschnalle 2 weist hiebei, wie aus Fig. 3 ersichtlich ist, an ihrer Außenseite eine Ausnehmung 30 auf, durch welche das nasenförmjge Betätigungsglied 78 hindurchragt. Mit 31 und 32 sind Profilierungen an der Außenseite der Spannschnalle 2 bzw. des nasenförmigen Betätigungsgliedes 28 angedeutet, welche die Handhabung und Bedienung erleichtern.

In Fig. 4 ist eine perspektivische Ansicht einer abgewandelten Ausführungsform ersichtlich. Der Spannhebel ist wiederum mit 2 bezeichnet. An der Außenseite des Spannhebels 2 ragt wiederum das nasenförmige Betätigungsglied 28 des schwenkbaren Hebels hindurch, wobei der Haken wiederum mit 17 bezeichnet ist. Am Spannhebel greift ein Bügel 33 an, welcher das Zugglied 9 ersetzt. Der Bügel 33 ist in verschiedenen Positionen in eine Zahnplatte 34 einlegbar, welche an dem der Lagerstelle des Spannhebels 2 gegenüberliegenden Teil eines Schlitzes festgelegt ist. Der Schlitz ist bei dieser Ausbildung mit einander überlappenden Rändern ausgebildet, wobei der Teil, an welchem der Spannhebel festgelegt ist, wiederum mit 3 bezeichnet ist, und der diesem Teil 3 abgewendete Rand des Schlitzes mit 35 bezeichnet ist. Der Spannhebel 2 ist wiederum um die Achse 6 schwenkbar und das hakenförmige Endteil des schwenkbaren Hebels 16 wird durch Niederdrücken des nasenförmigen Betätigungsgliedes in Eingriff mit einer Ausnehmung 22 des weiteren Zuggliedes 20 gebracht. Die Festlegung des weiteren Zuggliedes 20 wurde bei dieser Darstellung der Übersichtlichkeit halber nicht eingezeichnet. Auch wurde der Abstand der Durchbrechung 22 vom Haken 17 aus Gründen der Übersichtlichkeit vergrößert. Für ein Betätigen des Zuggliedes 20 muß selbstverständlich die Ausnehmung 22 bei einem öffnen des Spannhebels 2 unterhalb des hakenförmigen Endbereiches 17 des Schwenkhebels 16 liegen.

## Patentansprüche

1. Spannvorrichtung zum Schließen von zwei Schlitzen, mit einem Spannhebel, welcher um eine Lagerachse schwenkbar mit einem exzentrisch zur Lagerachse am Spannhebel angreifenden Zugglied zusammenwirkt und mit einem weiteren Zugglied zum Schließen des zweiten Schlitzes verbindbar ist, wobei die Zugglieder in zueinander entgegengesetzter Richtung auf Zug belastbar sind, dadurch gekennzeichnet, daß das Zugglied (9) und die Lagerachse (6) des Spannhebels (2) an zwei miteinander zu verspannenden Teilen festlegbar sind, daß am Spannhebel (2) ein weiterer relativ zum Spannhebel (2) um eine zur Lagerachse (6) parallele Achse (8) schwenkbarer Hebel (16) angelenkt ist, dessen seiner Schwenkachse (8) abgewendetes Ende mit einer Angriffstelle des weiteren Zuggliedes (20) in Wirkverbindung setzbar ist und daß das weitere Zugglied (20) in seiner jeweiligen Position relativ zu dem die Lagerachse (6) des Spannhebels (2) tragenden Teil (3) an diesem festlegbar ist.

2. Spannvorrichtung nach Anspruch 1, dadurch gekennzeichnet, daß zur Festlegung des weiteren Zuggliedes (20) wenigstens eine Klinke (23) und/oder Klemme an dem die Lagerachse (6) des Spannhebels (2) tragenden Teil (3) vorgesehen ist.

3. Spannvorrichtung nach Anspruch 1 oder 2, dadurch gekennzeichnet, daß der am Spannhebel (2) schwenkbar angelenkte Hebel (16) entgegen der Kraft einer Feder (27) aus einer Lage in Anschlag an einen Teil des Spannhebels (2) in eine ausgeschwenkte Lage verschwenkbar ist.

4. Spannvorrichtung nach einem der Ansprüche 1, 2 oder 3, dadurch gekennzeichnet, daß der schwenkbare Hebel (16) als Haken (17) ausgebildet ist, welcher mit einer Ausnehmung (₂₂) des zusätzlichen Zuggliedes (20) in Eingriff bringbar ist.

5. Spannvorrichtung nach einem der Ansprüche 1 bis 4, dadurch gekennzeichnet, daß der Spannhebel (2) eine Durchbrechung (30) aufweist, durch welche ein Betätigungsglied (28) des schwenkbaren Hebels (16) hindurchragt.

6. Spannvorrichtung nach einem der Ansprüche 1 bis 5, dadurch gekennzeichnet, daß das Betätigungsglied (28) als Nase ausgebildet ist.

7. Spannvorrichtung nach einem der Ansprüche 1 bis 6, dadurch gekennzeichnet, daß der eine der beiden Schlitze (10) im Ristbereich einer Manschette bzw. eines Schaftes eines Schuhes und der zweite Schlitz (18) im Achillessehnen- bzw. Fersenbereich der Manschette bzw. des Schaftes des Schuhes vorgesehen ist.
